# EUROPÄISCHE PATENTSCHRIFT

(11) **EP 1 886 596 B1**
(45) Veröffentlichungstag und Bekanntmachung des Hinweises auf die Patenterteilung: **27.03.2013**
(21) Anmeldenummer: 07114150.1
(22) Anmeldetag: 10.08.2007
(51) Int. Cl.: A47B 88/04, A47B 77/18, A47B 95/00

(54) **Linearauszug für einen Behälter**
Linear pull-out for a container
Sortie linéaire pour un réservoir

(30) Priorität: 12.08.2006 DE 202006012399 U
(43) Veröffentlichungstag der Anmeldung: 13.02.2008
(73) Patentinhaber: Vauth-Sagel Holding GmbH & Co. KG, 33034 Brakel (DE); Naber, Ingrid, 48527 Nordhorn (DE); Naber, Hans-Joachim, 48527 Nordhorn (DE)
(72) Erfinder: Sagel, Thomas, 33024, Brakel (DE); Naber, Hans-Joachim, 48527 Nordhorn (DE)
(74) Vertreter: Reimann, Silke

(56) Entgegenhaltungen:
- DE-A1- 4 344 871
- DE-A1- 19 517 601
- FR-A- 2 831 779
- US-A- 5 310 255

## Beschreibung

Die Erfindung betrifft einen Linearauszug zur Aufnahme mehrerer Behälter, einbaubar in einen Schrank mit Schrankboden, Seitenwänden und vorderer Öffnung, insbesondere zur Aufnahme von Eimern als Abfallbehälter in einem Küchenunterschrank, bei dem ein Tragrahmen an Auszugsschienen in dem Schrank verschieblich gelagert ist.

Abfallsammler als Linearauszug in Küchenunterschränken sind in den verschiedensten Formen bekannt. So ist in der Gebrauchsmusterschrift DE 201 03 360 U1 ein Auszug für Abfalleimer beschrieben, der in einem geschlossenen Auszugskasten mit einem abnehmbaren Abdeckrahmen vorsieht. Auch ist eine feste integrierte Abdeckung zur Ablage von Utensilien vorhanden, die aber nur schwer erreichbar ist.

In der Patentanmeldung DE 102 22 377 A1 ist ein Abfallsammler mit Montageträger beschrieben, bei dem der Montageträger ein kompletter Kasten ist, der in den Schrank eingesetzt ist. Hier ist nachteilig, dass der Montageträger nicht nur für unterschiedliche Schrankbreiten, sondern aufgrund der genormten Schrankaußenbreiten zusätzlich auch für die unterschiedlichsten Seitenwandstärken gesondert gefertigt werden muss.

In der Patentschrift DE 44 16 237 C2 ist ein Abfallsammler beschrieben, der hinter dem Verfahrbereich der Abfallbehälter Halterungsstützen aufweist, die an der Hinterwand des Schrankes oder an dem Schrankboden befestigt werden. Diese Halterungsstützen machen das System zwar unabhängig von der Wandstärke des Schrankes, jedoch sind sie aufwändig in der Herstellung und aufgrund vieler unterschiedlicher Einzelteile äußerst aufwändig in der Montage.

In der Patentanmeldung DE 43 44 871 A1 wird das Problem der Anbringung von Trageinrichtungen bei unterschiedlichen lichten Weiten von Innenräumen von Schränken durch kleine Distanzstücke gelöst, die mit der Trageinrichtung zusammen angeschraubt werden. Eine Montagehilfe zur präzisen Positionierung der Trageinrichtung und der Distanzstücke an der inneren Seitenwand eines Möbels wird nicht erwähnt.

In der Offenlegungsschrift DE 195 17 601 A1 ist ein Kunststoffprofil mit einer flexiblen Profilseite beschrieben, die so gebogen werden kann, dass sich unterschiedliche Profilbreiten einstellen lassen. Mit diesem Profil sollen die durch Rahmen verengten Öffnungen von Möbeln so ausgeglichen werden, dass lineare Auszugsschienen einbaubar sind.

Es ist Aufgabe der Erfindung, einen Linearauszug, insbesondere zur Aufnahme von Abfallbehältern, zur Montage in Schränken anzugeben, der aus einfachen Einzelteilen besteht und ohne Schwierigkeiten in unterschiedlichen Schrankgrößen montierbar ist und im Schrank weitgehend unsichtbar bleiben kann.

Gelöst wird diese Aufgabe durch die Merkmale des Anspruchs 1.

Ausführungsformen der Erfindung sind in den Unteransprüchen angegeben.

Über die Montageplatten wird eine einfache Montage des Tragrahmens in einem Schrank, insbesondere einem Küchenunterschrank, erreicht. Durch sie wird die Position des Linearauszugs im Schrank, bezogen auf die Öffnung des Schrankes und auf den Schrankboden bestimmt. Die Montageplatten sind symmetrisch aufgebaut und können für die linke und die recht Seite verwendet werden. Sie werden bei der Montage auf dem Schrankboden aufgesetzt und an der vorderen Öffnung des Schrankes ausgerichtet. Mit den Montageplatten werden Distanzstücke mitgeliefert, über die die Anpassung an unterschiedliche Schrankmaße erfolgt. So sind unter anderem Distanzplatten vorgesehen, die mit Filmscharnieren an die Montagplatte angebunden sind. Bei dünneren Seitenwänden und damit breiterem Abstand derselben, werden diese Distanzplatten bei der Montage nach hinten umgeklappt und somit eine etwa doppelt so dicke Montageplatte eingebaut.

Weiterhin sind an der Montageplatte Distanzbügel befestigt, mit der die Höhe der Montageplatten an unterschiedliche Schrankhöhen oder Höhen der Eimer angepasst werden kann. Dabei wird die Montageplatte entsprechend nach unten verlängert und damit die Höhe des Auszugs über dem Schrankboden festgelegt.

Die Distanzplatten und -bügel sind vorteilhafterweise über Filmscharniere an die Montageplatte angebunden. Diese lassen sich einfach, beispielsweise mit einem Messer, von der Montageplatte abtrennen, falls sie nicht benötigt werden. Damit ergibt sich nach Abschluss der Montage ein aufgeräumtes Erscheinungsbild im Schrank.

Vorteilhaft sind an den Auszugsschienen Dämpfungs- und Einzugshilfen mit angebracht, die ein komfortables Bedienen ermöglichen.

Weiterhin besitzt die Montageplatte eine Gleitschiene für eine Abdeckplatte, die über den Eimern verschieblich angeordnet ist. Die Abdeckung kann somit als zusätzliche Ablage für Utensilien genutzt werden, die durch die Möglichkeit des Ausziehens leichter zugänglich sind. An der Gleitschiene ist vorteilhafterweise ein Anschlag für die Abdeckplatte angeordnet, der als Raste ausgebildet ist. So ist eine schnelle und einfache Entnahme der Abdeckung zum Zwecke der Reinigung möglich.

Der Tragrahmen ist mittels einer Rastverbindung an den Auszugsschienen befestigt. Dies erlaubt eine einfache und rationelle Montage sowie eine mühelose Demontage zu Reinigungszwecken.

Der Tragrahmen besitzt Ausnehmungen zum Einhängen von Eimern, insbesondere Abfallbehältern. Die Eimergrößen sind vorteilhafterweise in einem Rastermaß aufgebaut, so dass in jede Ausnehmung Eimer unterschiedlicher Größe eingehängt werden können. So besitzt beispielsweise ein kleiner Eimer ein Längenmaß, dass die Hälfte des Längenmaßes eines größeren Eimers beträgt und damit anstelle von einem größeren Eimer zwei kleinere Eimer eingesetzt werden können. Bei geschickter Wahl des Rastermaßes sind viele Kombinationen von Eimergrößen möglich, um dem Bedürfnis nach mehreren Eimern mit unterschiedlichen Größen, etwa zur Abfalltrennung, Rechnung zu tragen. Auch ist eine nachträgliche Umrüstung mit anderen Eimergrößen bei sich ändernden Anforderungen möglich. Die Flexibilität der Eimergrößen erlaubt auch den Einsatz von Eimern mit unterschiedlichen Höhen, die beispielsweise für einfache Tischabfälle oder sperrigen Pappabfall geeignet sind.
Die jeweilige Größe des Eimers ist vorteilhafterweise in dem Eimer angegeben. So ist etwa die Größe in Litern im Innern des Eimers mit eingespritzt.

Die Eimer sind vorteilhafterweise so gestaltet, dass sie ohne Abstand in den Ausnehmungen Platz finden. Damit wird ein günstiger optischer Eindruck mit einer geschlossenen Kontur erzeugt und es fällt auch kein Abfall durch die Auszugsplatte auf den Schrankboden.
Die Eimer besitzen einen verstärkten oberen Rand, auf dem sie in dem Tragrahmen hängen und an dem Griffe zum Herausnehmen angebracht sind. Die Verstärkung des Randes verleiht den Eimern die notwendige Stabilität. Die Griffe sind günstigerweise schwenkbar angebracht und über Hintergriffe im Rand leicht zugänglich. Über eine solche Konstruktion lassen sich auch Müllbeutel in den Eimern spannen und sichern. Weiterhin lassen sich auf den verstärkten Rand Deckel klemmen, die geschlossen sein können oder auch speziell, etwa für Bio-Abfall, ausgebildet sind.

Zur Befestigung einer Schrankfront ist ein Halteblech an dem Tragrahmen vorgesehen. An der Schrankfront sind Befestigungselemente angebracht, die in Schlüssellochungen an den Halteblechen eingehängt werden. An den Befestigungselementen befinden sich Excenter, über die die Lage der Schrankfront eingestellt wird. Die Befestigungselemente werden nach der Einstellung mittels Schrauben an den Halteblechen fixiert. Dabei sind die Befestigungselemente günstigerweise als Befestigungswinkel ausgeführt, die vom Tragrahmen nach außen zeigen Damit ist es auch möglich, Schrankfronten zu befestigen, die als Rahmen mit eingesetzter Kassette ausgeführt sind.

Eine Ausführungsform der Erfindung ist in den Figuren beispielhaft dargestellt.
Fig. 1 zeigt eine Gesamtansicht der Ausführungsform als Abfallsammler.
Fig. 2 zeigt eine Explosionsansicht des Linearauszugs.
Fig. 3 zeigt eine Draufsicht auf den Tragrahmen mit Abfallbehältern.
Fig. 4 zeigt eine Montageplatte von der Schrankinnenseite her.
Fig. 5 zeigt eine Montagplatte von der Seite der Schrankwand her.

In Fig. 1 ist ein Abfallsammler 1 zusammengebaut für den Einsatz in einem Schrank dargestellt. Der große Abfallbehälter 10 und die kleinen Abfallbehälter 11 sind in den Tragrahmen 2 eingehängt und von der Abdeckplatte 9 abgedeckt. Die Abdeckplatte 9 ist von den Gleitschienen 3 geführt und kann bis zum Rastanschlag 16 mittels des Griffes 25 vorgezogen werden.
Der Tragrahmen 2 ist auf den Auszugsschienen 4 befestigt, die wiederum an den Montageplatten 5 befestigt sind. An den Montageplatten 5 sind die Distanzplatten angebunden, die bei Bedarf hochklappbar sind und damit die Dicke der Montagplatten 5 entsprechend vergrößern. Außerdem sind die Distanzbügel 7 vorhanden, mit denen die Höhe der Montageplatten 5 bei Bedarf vergrößert werden kann.
An dem Tragrahmen 2 sind die Befestigungswinkel 22 mittels der Haltebleche 23 für die Schrankfront befestigt. Dafür sind in dem Halteblechen 23 Schlüssellochungen 20 vorhanden, in die die Befestigungswinkel 22 mit ihren Excentern 21 eingehängt werden, über die die Schrankfront in ihrer Lage einstellbar ist. Nach der Einstellung wird die Lage mittels der Schrauben 24 fixiert.

In Fig. 2 ist eine Explosionszeichnung des Linearauszugs dargestellt. Der Tragrahmen 2 mit seinen Ausnehmungen 8 für die Behälter ist auf den Auszugsschienen 4 befestigt. Diese Auszugsschienen 4 sind über ihre Haltewinkel 17 zusammen mit der Montageplatte 5 an der nicht dargestellten Schrankwand befestigt. Dabei dienen die Distanzplatten 6 als möglicher Ausgleich für unterschiedliche Wandstärken. Die Distanzbügel 7 bestimmen den Abstand vom Schrankboden. Sobald die Montageplatten 5 montiert sind, können nicht benötigte Distanzplatten 6 und/oder die Distanzbügel 7 leicht entfernt werden. Die verbleibende Montageplatte 5 ist dann im eingebauten Zustand kaum wahrzunehmen. Die Optik ist nicht beeinträchtigt.
Die Abdeckplatte 9 ist über die Gleitschienen 3 geführt, die sich oben an der Montageplatte 5 befinden.
An dem Tragrahmen 2 sind Haltebleche 23 für eine Schrankfront angebracht
Die Anbindung der Schrankfront erfolgt über die Befestigungswinkel 22, die nach außen abgewinkelt sind, um auch Fronten mit Rahmen und Kassette befestigen zu können. Die Befestigungswinkel 22 werden in die Schlüssellöcher der Haltebleche 23 eingehängt. Über die Excenter 21 wird die Justage vorgenommen und mit den Schrauben 24 fixiert.

In Fig. 3 ist eine Draufsicht auf den Tragrahmen 2 mit in die Ausnehmungen 8 eingehängten Eimern 10, 11 dargestellt. Seitlich ist der Tragrahmen 2 mittels der Auszugsschienen 4 von den Montageplatten 5 gehalten.
Es ist eine Kombination von einem großen Eimer 10 und zwei kleinen Eimern 11 dargestellt, wobei die beiden kleinen Eimer 11, dargestellt mit einem Spezialdeckel 14 für Bio-Abfälle, die eine gleiche Ausnehmung 8 wie der große Eimer 10 benutzen. Die Eimer 10, 11 besitzen einen verstärkten Rand 12, der als Auflage bei der Einhängung dient. An dem Rand 12 sind die Griffe 15 schwenkbar befestigt. Sie können auch zum Klemmen und Verspannen von Müllbeuteln dienen. Die Griffe 15 sind durch die Hintergriffe 13 leicht zugänglich.

In Fig. 4 ist eine Montageplatte 2 von dem Innenraum eines Schrankes her dargestellt. Am oberen Rand der Montageplatte 2 befindet sich die Gleitschiene 3 für die Abdeckplatte mit dem Rastanschlag 16. Im oberen Teil befinden sich die Räume 26 für die Haltewinkel der Auszugsschienen.
Die Distanzplatten 6 sind über die Filmscharniere 18 angebunden und können nach hinten hochgeklappt werden. Die Distanzbügel 7 sind auch über Filmscharniere 18 angebunden. Sie können bei Bedarf abgetrennt werden.

In Fig. 5 ist die gleiche Montageplatte 2 wie in Fig. 4 von der anderen Seite gesehen dargestellt. Am oberen Rand der Montageplatte 2 befindet sich die Gleitschiene 3 für die Abdeckplatte mit dem Rastanschlag 16.
Die Distanzplatten 6 sind über die Filmscharniere 18 angebunden und können nach vom hochgeklappt werden und damit die Dicke der Montageplatten 2 vergrößern. Die Distanzbügel 7 sind auch über Filmscharniere 18 angebunden. Sie können bei Bedarf einfach abgetrennt werden und über die Steckverbindung 19 unten angesteckt werden. Damit vergrößern sie die Höhe der Montageplatte 2 und somit die Lage des Auszugs im Schrank. Mit dieser Höhenveränderung kann die Montageplatte 2 an unterschiedliche Eimerhöhen angepasst werden. Weitere Anpassungen sind dafür nicht erforderlich.

### Bezugszeichen

- 1: Abfallsammler
- 2: Tragrahmen
- 3: Gleitschiene
- 4: Auszugsschiene
- 5: Montageplatte
- 6: Distanzplatte
- 7: Distanzbügel
- 8: Ausnehmung
- 9: Abdeckplatte
- 10: Großer Abfallbehälter
- 11: Kleiner Abfallbehälter
- 12: Verstärkter Rand
- 13: Hintergriff
- 14: Deckel
- 15: Griff
- 16: Rastanschlag
- 17: Haltewinkel
- 18: Filmscharnier
- 19: Steckverbindung
- 20: Schlüssellochung
- 21: Excenter
- 22: Befestigungswinkel
- 23: Halteblech
- 24: Schraube
- 25: Griff für Abdeckplatte
- 26: Raum für Haltewinkel

## Patentansprüche

1. Linearauszug zur Aufnahme mehrerer Behälter, einbaubar in einen Schrank mit Schrankboden, Seitenwänden und vorderer Öffnung, insbesondere zur Aufnahme von Eimern als Abfallbehälter in einem Küchenunterschrank, welcher Linearauszug einen Tragrahmen (2), Auszugschienen (4) und Montageplatten (5) aufweist, wobei der Tragrahmen (2) an Auszugsschienen (4) in dem Schrank verschieblich lagerbar ist, wobei die Auszugsschienen (4) an den Seitenwänden mit symmetrisch gestalteten Montageplatten (5) anbringbar sind, und an den Montageplatten (5) Distanzstücke (6, 7) für unterschiedliche Schrankgrößen vorhanden sind **dadurch gekennzeichnet, dass** die Montageplatten (5) bei der Montage auf den Schrankboden aufgesetzt und an der vorderen Öffnung des Schrankes ausgerichtet werden, um so eine definierte, auf den Schrankboden und die vordere Öffnung bezogene Montageposition vorzugeben, wobei zu den Distanzstücken Distanzbügel (7) gehören, die die Montageplatten (5) jeweils entsprechend nach unten verlängern und damit die Höhe des Linearauszugs über dem Schrankboden festlegen.

2. Linearauszug nach Anspruch 1, **dadurch gekennzeichnet, dass** zu den Distanzstücken Distanzplatten (6) gehören, die mittels Filmscharnier (18) an die Montageplatten (5) angebunden sind, mit denen unterschiedliche Wandstärken der Seitenwände bei der Montage ausgeglichen werden.

3. Linearauszug nach Anspruch 2, **dadurch gekennzeichnet, dass** die unterschiedlichen Höhen des Linearauszugs über dem Schrankboden verschiedenen Eimerhöhen entsprechend.

4. Linearauszug nach Anspruch 1, **dadurch gekennzeichnet, dass** an den Auszugsschienen (4) Dämpfungs- und/oder Einzugshilfen angebracht sind.

5. Linearauszug nach Anspruch 1, **dadurch gekennzeichnet, dass** die Montageplatte (2) am oberen Ende eine Gleitschiene (3) für ein Abdeckblech (9) besitzt.

6. Linearauszug nach Anspruch 5, **dadurch gekennzeichnet, dass** in die Gleitschiene (3) ein Endanschlag (16) integriert ist, der als Raste ausgebildet ist.

7. Linearauszug nach Anspruch 1, **dadurch gekennzeichnet, dass** der Tragrahmen (2) lösbar an den Auszugsschienen befestigt ist.

8. Linearauszug nach Anspruch 1, **dadurch gekennzeichnet, dass** der Tragrahmen (2) Ausnehmungen (8) zum Einhängen von Eimern (10, 11) besitzt.

9. Linearauszug nach Anspruch 8, **dadurch gekennzeichnet, dass** Eimer (10, 11) unterschiedlicher Fassungsvermögen vorgesehen sind, die jeweils Längen- und Breitenmaße besitzen, die Vielfache eines Rastermaßes sind.

10. Linearauszug nach Anspruch 9, **dadurch gekennzeichnet, dass** die Ausnehmungen Maße von Vielfachen des Rastermaßes besitzen.

11. Linearauszug nach Anspruch 10, **dadurch gekennzeichnet, dass** die Eimer (10, 11) ohne Abstand in den Ausnehmungen eingehängt sind.

12. Linearauszug nach Anspruch 1, **dadurch gekennzeichnet, dass** an dem Tragrahmen (2) Haltebleche (23) für die Aufnahme von Befestigungselementen (22) einer Schrankfront befestigt sind.

13. Linearauszug nach Anspruch 12, **dadurch gekennzeichnet, dass** an den Halteblechen (23) Schlüssellochungen (20) vorgesehen sind, in die Befestigungselemente (22) für eine Schrankfront eingehängt werden.

14. Linearauszug nach Anspruch 13, **dadurch gekennzeichnet, dass** Lage der Schrankfront mittels Excenter (21) in dem Halteblech (23) einstellbar ist und die Schrankfront über Schrauben (24) am Halteblech (23) fixiert wird.

15. Linearauszug nach Anspruch 13, **dadurch gekennzeichnet, dass** die Befestigungselemente als nach außen zeigende Befestigungswinkel (24) ausgeführt sind.

## Claims

1. Linear pull-out for receiving a plurality of containers in a cupboard with a cupboard bottom, side walls and a front opening, in particular for receiving bins as waste containers in a kitchen floor cupboard, the pull-out comprising a support frame (2) pull-out rails (4) and mounting plates (5), wherein the support frame (2) can be mounted at the pull-out rails (4) in such a way that it slides inside the cupboard, wherein the pull-out rails (4) can be mounted on the side walls by means of symmetrical mounting plates (5) and distance pieces (6, 7) for different cupboard sizes are provided on the mounting plates (5), **characterized in that** for assembly the mounting plates (5) are placed on the cupboard bottom and aligned with the front opening of the cupboard, in order to preset a defined mounting position in relation to the cupboard bottom and the front opening, wherein the distance pieces comprise distance frames (7), which form a downward extension of the mounting plates (5) and thus define the height of the linear pull-out above the cupboard bottom.

2. Linear pull-out according to claim 1, **characterized in that** the distance pieces comprise distance plates (6), which are connected, by means of a film hinge (18), to the mounting plates (5) which compensate differences in wall thickness of the side walls during assembly.

3. Linear pull-out according to claim 2, **characterized in that** the different heights of the supporting frame above the cupboard bottom correspond to different bin heights.

4. Linear pull-out according to claim 1, **characterized in that** damping and / or retracting devices are attached to the pull-out rails (4).

5. Linear pull-out according to claim 1, **characterized in that** the mounting plate (5) has a slider rail (3) for a cover plate (9) at its upper end.

6. Linear pull-out according to claim 7, **characterized in that** an end stop (16) is integrated in the slider rail (3), which is constructed as a catch.

7. Linear pull-out according to claim 1, **characterized in that** the supporting frame (2) is releasably attached to the pull-out rails.

8. Linear pull-out according to claim 1, **characterized in that** the supporting frame (2) has openings (8), in which bins (10, 11) can be hung.

9. Linear pull-out according to claim 8, **characterized in that** bins (10, 11) with different capacities are provided, each having length and width dimensions that are multiples of a basic module.

10. Linear pull-out according to claim 9, **characterized in that** the length and width of the openings are multiples of the basic module.

11. Linear pull-out according to claim 10, **characterized in that** the bins (10, 11) are hung in the openings without a gap.

12. Linear pull-out according to claim 1, **characterized in that** retaining plates (23) are attached to the support frame (2), which serve to receive fastening elements (22) of a cupboard front.

13. Linear pull-out according to claim 12, **characterized in that** keyholes (20) are provided in the retaining plates (23), into which fastening elements (22) of a cupboard front can be hooked.

14. Linear pull-out according to claim 13, **characterized in that** the position of the cupboard front is adjustable by means of eccentrics (21) in the holding plate (23) and the cupboard front is fixed via screws (24) to the retaining plate (23).

15. Linear pull-out according to claim 13, **characterized in that** the fastening elements are designed as brackets (24) that point outwards.

## Revendications

1. Sortie linéaire destiné à recevoir une pluralité de réservoirs dans un placard avec un fond de placard, des parois latérales et une ouverture avant, en particulier pour le logement de boîtes comme poubelles à déchets dans un placard inférieur pour cuisine, ladite sortie comprenant un cadre support (2) des rails d'extraction (4) et des plaques de montage (5), ledit cadre support (2) pouvant être monté sur des rails d'extraction (4) de telle sorte qu'il glisse à l'intérieur de le placard, et les rails d'extraction (4) pouvant être montés sur les parois latérales au moyen de plaques de montage symétriques (5), avec des pièces d'écartement (6, 7) pour différentes dimensions de placard étant prévus sur les plaques de montage (5), **caractérisé en ce que** pendant l'assemblage les plaques de montage (5) sont placées sur le fond du placard et alignés avec l'ouverture avant du placard, afin de prérégler une position de montage définie par rapport au fond du placard et à l'ouverture avant, les pièces d'écartement comportant des cadres d'écartement (7), qui prolongent chacune des plaques de montage (5) vers le bas et définissent ainsi la hauteur de la sortie linéaire au-dessus du fond du placard.

2. Sortie linéaire selon la revendication 1, **caractérisé en ce que** les pièces d'écartement comportent des plaques d'écartement (6), qui sont reliées, par l'intermédiaire d'une charnière-film (18) aux plaques de montage (5), qui équilibrent les différences d'épaisseur des parois latérales lors de l'assemblage.

3. Sortie linéaire selon la revendication 2, **caractérisé en ce que** les différentes hauteurs de la sortie linéaire au-dessus du fond du placard correspondent à des différentes hauteurs des poubelles.

4. Sortie linéaire selon la revendication 1, **caractérisé en ce que** des dispositifs d'amortissement et / ou de rétraction sont attachés aux rails d'extraction (4).

5. Sortie linéaire selon la revendication 1, **caractérisé en ce que** la plaque de montage (5) présente une glissière (3) pour une plaque de recouvrement (9) à son extrémité supérieure.

6. Sortie linéaire selon la revendication 7, **caractérisé en ce que** une butée d'extrémité (16) est intégrée dans la glissière (3), qui est réalisée sous forme d'un encliquetage.

7. Sortie linéaire selon la revendication 1, **caractérisé en ce que** le cadre de support (2) est fixé de manière amovible sur les rails d'extraction.

8. Sortie linéaire selon la revendication 1, **caractérisé en ce que** le cadre de support (2) présente des ouvertures (8), dans lesquelles des boîtes (10, 11) peuvent être accrochés.

9. Sortie linéaire selon la revendication 8, **caractérisé en ce que** des boîtes (10, 11) de différentes capacités sont prévus, ayant chacun des dimensions de longueur et de largeur qui sont des multiples d'une dimension modulaire.

10. Sortie linéaire selon la revendication 9, **caractérisé en ce que** la longueur et la largeur des ouvertures sont des multiples de la dimension modulaire.

11. Sortie linéaire selon la revendication 10, **caractérisé en ce que** les boîtes (10, 11) sont accrochés dans les ouvertures sans interstice.

12. Sortie linéaire selon la revendication 1, **caractérisé en ce que** des plaques de maintien (23) sont fixés au châssis de support (2), qui servent à recevoir des éléments de fixation (22) d'un panneau frontal du placard.

13. Sortie linéaire selon la revendication 12, **caractérisé en ce que** des trous de serrure (20) sont prévus dans les plaques de maintien (23), dans lesquels des éléments de fixation (22) d'un panneau frontal du placard peuvent être accrochés.

14. Sortie linéaire selon la revendication 13, **caractérisé en ce que** la position du panneau frontal du placard est réglable par l'intermédiaire d'excentriques (21) dans la plaque de maintien (23) et le panneau frontal du placard est fixé par des vis (24) dans la plaque de maintien (23).

15. Sortie linéaire selon la revendication 13, **caractérisé en ce que** les éléments de fixation sont conçus comme des crochets (24) qui pointent vers l'extérieur.
